# EUROPÄISCHE PATENTSCHRIFT

(11) **EP 0 217 815 B1**
(45) Veröffentlichungstag und Bekanntmachung des Hinweises auf die Patenterteilung: **11.10.1989**
(21) Anmeldenummer: 86901391.2
(22) Anmeldetag: 22.02.1986
(51) Int. Cl.: H01J 29/76

(54) **BILDWIEDERGABEANORDNUNG**
IMAGE REPRODUCTION ARRANGEMENT
AGENGEMENT POUR REPRODUCTION D'IMAGES

(30) Priorität: 08.03.1985 DE 3508210
(43) Veröffentlichungstag der Anmeldung: 15.04.1987
(73) Patentinhaber: Deutsche Thomson-Brandt GmbH, 78003 Villingen-Schwenningen (DE)
(72) Erfinder: HARTMANN, Uwe, D-7730 Villingen-Schwenningen (DE); OHNEMUS, Fritz, D-7730 Villingen-Schwenningen (DE)
(86) Internationale Anmeldenummer: EP8600087
(87) Internationale Veröffentlichungsnummer: WO8605318

(56) Entgegenhaltungen:
- DE-A- 2 628 862
- DE-A- 2 932 066
- US-A- 4 107 582
- US-A- 4 443 737
- Patents Abstracts of Japan,Band 5,Nr.86 (E-60)(758),5.Juni 1981 & JP,A,5632651

## Beschreibung

Die Erfindung geht aus von einer Bildwiedergabeanordnung mit einer ein Elektronenstrahlerzeugersystem beinhaltenden Bildröhre, deren Elektronenstrahlen von einer aus mehreren Wicklungen bestehenden Ablenkeinheit zur Wiedergabe eines Bildes in vertikaler und horizontaler Richtung ablenkbar sind.

Es ist bereits bekannt, zur Verbesserung der Bildqualität die Elektronenstrahlen zusätzlich zur bildfrequenten und zeilenfrequenten Ablenkung abzulenken. So ist es z. B. bekannt, die Ablenkgeschwindigkeit der Elektronenstrahlen in horizontaler Richtung mit Hilfe des differenzierten Videosignals zu beeinflussen, wodurch Helligkeitssprünge auf dem Bildschirm schärfer werden. Auch ist es bekannt, die Elektronenstrahlen in vertikaler Richtung zusätzlich abzulenken, um z. B. das Zwischenzeilenflimmern bei der Wiedergabe von eingeblendeten Zeichen (BTX oder Videotext) zu beseitigen. Die Zusatzablenkung wird dabei mit Hilfe der Hauptablenkspulen erzielt. Wenn nun jedoch eine videofrequente Zusatzablenkung gefordert wird, sind die Hauptalenkspulen wegen ihres grossen UR-Verhältnisses und wegen ihrer Wicklungskapazität nich geeignet, da sie zu träge sind.

Deswegen müssen, wie in der DE-A-29 32 066 beschrieben, die zusätzlichen Ablenkspulenpaare eine angepasste niedrige Induktivität besitzen. Dazu werden die zusätzlichen Ablenkspulen auf einer elastischen Folie in gedruckter Technik angeordnet, die in geeigneter Weise um den Bildröhrenhals gelegt wird (US-A-4 107 582). Bei dieser Anordnung befinden sich jedoch die verschiedenen Zusatz-Spulen auf je einer Folie. Diese Folien werden dann so um den Bildröhrenhals gelegt, daß sie an der für die Ablenkung optimalen Stelle liegen. Dies ist jedoch mit zusätzlichen Justierarbeiten verbunden.

Der Erfindung liegt die Aufgabe zugrunde, die Anordnung für diese Zusatz-Spulenpaare derart zu gestalten, daß sie in einfacher Weise um den Bildröhrenhals angeordnet werden können und immer in optimaler Beziehung zum Hauptablenkspulenfeld stehen.

Diese Aufgabe wird durch die im Patentanspruch angegebene Maßnahme gelöst. Weitere vorteilhafte Ausgestalgungen der Erfindung ergeben sich aus den Unteransprüchen.

Nachstehend wird die Erfindung an einem Ausführungsbeispiel mit Hilfe der Zeichnung ertäu tert.
Figur 1 zeigt die Zusatz-Spulenanordnung ;
Figur 2 zeigt die Zusatz-Spulenanordnung in Verbindung mit der Bildröhre.

Wegen der geringen Ablenkleistung kann der Querschnitt der Zusatzspulen klein sein. Die Strahlsysteme in einer Farbfernsehbildröhre liegen in einer horizontalen Ebene. Daraus ergibt sich, daß die Zusatzspulen für die waagrechte Ablenkrichtung einen größeren Umfangswinkel des Röhrenhalses umschließen müssen als die Zusatzspulen für die vertikale Ablenkrichtung. Die Zusatzspulen für die horizontale Ablenkrichtung befinden sich oberhalb und unterhalb des Elektronenstrahlsystems. Die Zusatzspulen für die vertikale Ablenkrichtung befinden sich entsprechend an der rechten und linken Seite neben den Elektronenstrahlsystemen. Wesentlich ist, daß zur Vermeidung von Konvergenzfehlern sämtliche Elektronenstrahlen in gleichem Maße abgelenkt werden. Daher darf der Umfassungswinkel der Zusatzspulen nicht zu klein sein. Besonders günstig ist es, wenn für jedes Zusatzspulenpaar eine Folienlage vorgesehen wird. Die komplette Zusatzspulenanordnung kann dann mit doppelter Umschlingung des Röhrenhalses aufgebaut sein, wobei sich die beiden Zusatzspulenpaare teilweise überlappen können.

In der Zeichnung ist ein Folienstreifen 1 gezeigt, dessen Länge etwa dem doppelten Umfang des Röhrenhalses entspricht. Auf diesem Folienstreifen 1 ist kaschiert das Zusatz-Spulenpaar 2 für die vertikale sowie das Zusatzspulenpaar 3 für die horizontale Ablenkrichtung vorgesehen. Sie besit- ' zen einen derartigen Abstand voneinander, daß bei Umschlingung des Folienstreifens 1 um den Röhrenhals die Zusatz-Spulenpaare 2 bzw. 3 an den entsprenchenden Stellen wie oben angegeben anliegen. Dabei können die Leitungen der Zusatz-Spulenpaare 2 und 3 auf je einer Seite des Folienstreifens 1 aufgedruckt sein. Es ist auch denkbar, daß die Zusatzspulenpaare 2 und 3 aufgedampft sind.

In Figur 2 ist gezeigt, wie der Folienstreifen 1 mit den Zusatzspulenpaaren 2 und 3 um den Bildröhrenhals 4 gewickelt ist.

### Bezugszeichenliste

1 Folienstreifen
2 Zusatzspulenpaar
3 Zusatzspulenpaar
4 Bildröhrenhals

## Patentansprüche

1. Bildwiedergabeanordnung mit einer ein Elektronenstrahlsystem beinhaltenden Bildröhre, deren Elektronenstrahlen von einer aus mehreren Wicklungen bestehenden Ablenkeinheit zur Wiedergabe eines Bildes in vertikaler und horizontaler Richtung ablenkbar sind in Kombination mit um 90° versetzten Zusatzspulenpaaren zur zusätzlichen Ablenkung der Elektronenstrahlen in horizontaler und vertikaler Richtung, wobei die Zusatzspulenpaare in gedruckter Ausführung auf einer elastischen Folie angebracht sind, die um den zylindrischen Teil des Bildröhrenhalses herumgelegt und befestigt ist, dadurch gekennzeichnet, daß die Zusatzspulenpaare (2, 3) zwecks genügender Überdeckung der Strahlsysteme zweilagig übereinander angeordnet sind und die Länge der elastischen Folie (1) etwa dem doppelten Umfang des Bildröhrenhalses (4) entspricht.

2. Bildwiedergabeanordnung nach Anspruch 1, dadurch gekennzeichnet, daß die elastische Folie (1) doppelseitig kaschiert ist und daß sich die Zusatzspulenpaare (2, 3) auf je einer Seite der elastischen Folie (1) befinden.

3. Bildwiedergabeanordnung nach Anspruch 1, dadurch gekennzeichnet, daß die elastische Folie (1) doppelseitig kaschiert ist und daß mittels Durchkontaktierung die inneren Enden der Zusatzspulenpaare (2, 3) auf der anderen Seite der elastischen Folie herausgeführt sind.

## Claims

1. An image reproduction arrangement with a picture tube containing an electron beam system, the electron beams of which can be deflected in the vertical .and horizontal direction by a deflection unit consisting of a plurality of windings for the reproduction of an image, in combination with pairs of auxiliary coils offset by 90° for the additional deflection of the electron beams in the horizontal and vertical direction, the pairs of auxiliary coils being applied in printed form to a resilient foil which is laid round the cylindrical portion of the neck of the picture tube and secured, characterised in that the pairs of auxiliary coils (2, 3) are arranged in two layers, one above the other, for the purpose of adequate overlapping of the beam systems, and the length of the resilient foil (1) corresponds substantially to double the circumference of the neck of the picture tube (4).

2. An image reproduction arrangement according to Claim 1, characterised in that the resilient foil (1) is laminated on both sides, and that the pairs of auxiliary coils (2, 3) are one on each side of the resilient foil (1).

3. An image reproduction arrangement according to Claim 1, characterised in that the resilient foil (1) is laminated on both sides, and that the inner ends of the pairs of auxiliary coils (2, 3) are led out to the other side of the resilient foil by means of plated-through contacts.

## Revendications

1. Dispositif de reproduction d'images comportant un tube image, qui contient un système de faisceaux d'électrons et dont les faisceaux d'électrons peuvent être déviés dans les directions verticale et horizontale, par une unité de déviation constituée par plusieurs enroulements, pour la reproduction d'une image, en combinaison avec des couples de bobines additionnelles, décalés de 90°, pour réaliser la déviation supplémentaire des faisceaux d'électrons dans les directions horizontale et verticale, les couples de bobines additionnelles étant disposés selon la technique des circuits imprimés, sur une feuille élastique, qui entoure la partie cylindrique du col du tube image et est fixée, caractérisé en ce que les couples de bobines additionnelles (2, 3) sont superposés sur deux couches en vue d'obtenir un recouvrement suffisant des systèmes de faisceaux et que la longueur de la feuille élastique (1) correspond approximativement au double de la circonférence du col (4) du tube image.

2. Dispositif de reproduction d'images selon la revendication 1, caractérisé en ce que la feuille élastique (1) est plaquée sur ses deux faces et que les couples de bobines additionnelles (2, 3) sont situés respectivement d'un côté de la feuille élastique (1).

3. Dispositif de reproduction d'images selon la revendication 1, caractérisé en ce que la feuille élastique (1) est plaquée sur ses deux faces et que les extrémités intérieures des couples de bobines additionnelles (2, 3) ressortent, à travers des contacts traversants, sur l'autre face de la feuille élastique.
